# FASCICULE DE BREVET EUROPEEN

(11) **EP 1 655 537 B1**
(45) Date de publication et mention de la délivrance du brevet: **24.10.2007**
(21) Numéro de dépôt: 05292345.5
(22) Date de dépôt: 04.11.2005
(51) Int. Cl.: F21V 17/00

(54) **Dispositif projecteur avec élément d'occultation à système de fixation intégré et procédé de fixation d'un élément d'occultation dans un dispositif projecteur**
Projektor mit einem Verdeckteil eines integrierten Befestigungssystems und Verfahren zur Befestigung eines Verdeckteils in einem Projektor
Projector with a shroud element of an integrated fixing system and method of fixing a shroud element in a projector

(30) Priorité: 09.11.2004 FR 0411948
(43) Date de publication de la demande: 10.05.2006
(73) Titulaire: VALEO VISION, 93012 Bobigny Cédex (FR)
(72) Inventeur: Bariller, Florian, 49540 Tigne (FR); Cesaire, Julien, 49000 Angers (FR)

(56) Documents cités:
- EP-A- 0 900 973
- EP-A- 0 992 738
- FR-A- 2 807 142
- US-A1- 2002 167 810
- US-B1- 6 203 177

## Description

### DOMAINE TECHNIQUE DE L'INVENTION

La présente invention a pour objet un dispositif projecteur comportant un élément d'occultation à système de fixation intégré, ainsi qu'un procédé de fixation dudit élément d'occultation au sein d'un dispositif projecteur.

L'invention a essentiellement pour but de proposer une solution pour rendre la mise en place, au sein d'un dispositif projecteur, d'un élément d'occultation, traditionnellement appelé occulteur, indépendante de la mise en place de la source lumineuse du dispositif projecteur considéré. En outre, le but de l'invention est atteint en simplifiant la mise en place d'un tel occulteur, notamment en ne faisant intervenir ni élément intermédiaire de fixation, de type couronne vissée sur un réflecteur, ni moyen de fixation de type vis.

Le domaine de l'invention est, d'une façon générale, celui des projecteurs de véhicule automobile. Dans ce domaine, on connaît différents types de projecteurs, parmi lesquels on trouve essentiellement :
- des feux de position, d'intensité et de portée faible ;
- des feux de croisement, ou codes, d'intensité plus forte et de portée sur la route avoisinant 70 mètres ;
- des feux de route longue portée, et des feux de complément de type longue portée, dont la zone de vision sur la route avoisine 200 mètres ;
- des projecteurs perfectionnés, dits bimodes, qui cumulent les fonctions de feux de croisement et de feu de route en incorporant un cache amovible ;
- des feux anti-brouillard ;
- des feux de signalisation....

Dans le domaine des dispositifs projecteurs, il existe deux familles principales qui correspondent à deux agencements distincts d'éléments au sein des projecteurs:

La première famille est celle des projecteurs dits paraboliques. Dans ce type de projecteurs, un faisceau lumineux est engendré par une source lumineuse de petite dimension disposée dans un réflecteur, ou miroir. La projection sur la route des rayons lumineux réfléchis par un réflecteur approprié permet d'obtenir directement un faisceau lumineux obéissant aux différentes contraintes imposées par les normes. Un tel dispositif projecteur peut éventuellement être complété par une surface de sortie de type glace, qui peut être munie par exemple de stries pour modifier le faisceau lumineux, par exemple en l'étalant en largeur. La seconde famille est celle des projecteurs dits elliptiques. Dans cette famille de projecteurs, une tache de concentration lumineuse est engendrée par une source lumineuse disposée dans un réflecteur. La tache de concentration lumineuse est ensuite projetée sur la route par une lentille convergente, par exemple une lentille de type plan-convexe. La présente invention s'applique aux deux familles qui viennent d'être mentionnées. D'une façon générale, l'invention peut être mise en oeuvre pour tous les dispositifs projecteurs dont la source lumineuse émet des signaux lumineux dont au moins une partie doit être occultée.

### ARRIERE-PLAN TECHNOLOGIQUE DE L'INVENTION

Dans l'état de la technique, on connaît notamment des dispositifs projecteurs dont l'occulteur est serti sur une couronne vissée sur un réflecteur, fabriqué par exemple dans un matériau thermodurcissable; la couronne intervient également dans le maintien de la source lumineuse, par l'intermédiaire d'un ressort, au sein du dispositif projecteur considéré. On connaît également des dispositifs projecteurs où l'occulteur est fixé au moyen d'une vis sur le réflecteur thermodurcissable. Dans ce type de solution, la fixation de l'occulteur est encore dépendante de la fixation de la source lumineuse. Par ailleurs, dans les solutions connues, l'encombrement des pièces intermédiaires de fixation oblige à monter l'occulteur par l'arrière du réflecteur, ce qui ajoute des contraintes de montage qui peuvent s'avérer pénalisantes en terme de simplicité et de rapidité du processus de fabrication du dispositif projecteur considéré.

On connaît par ailleurs du document US-6 203 177 un dispositif projecteur comportant un occulteur dont le pied comporte des parties renflées qui sont rentrées à force dans les rainures d'un trou d'insertion, et qui y sont maintenues élastiquement, et du document EP-0 900 973 un dispositif projecteur muni d'un occulteur dont le pied comporte un ergot maintenant élastiquement ce pied dans l'ouverture du réflecteur.

Les solutions de mise en place d'un occulteur au sein d'un dispositif projecteur envisagées dans l'état de la technique ne sont donc pas satisfaisantes ; en outre, certains équipementiers automobiles tentent de proposer, pour des raisons de fiabilité, des solutions pour maintenir une source lumineuse au sein d'un dispositif projecteur en supprimant les opérations de vissage. La dépendance de la fixation de la source lumineuse par rapport à la fixation de l'occulteur est, dans un tel contexte, un élément pénalisant.

### DESCRIPTION GENERALE DE L'INVENTION

L'objet de l'invention propose une solution aux problèmes et inconvénients qui viennent d'être exposés. D'une façon générale, l'invention propose une solution dans laquelle la fixation de la source lumineuse est indépendante de la fixation de l'occulteur. Les deux fonctions - fixation de la lampe et fixation de l'occulteur - sont ainsi disjointes, laissant de plus amples marges de manoeuvre pour proposer des solutions satisfaisantes pour le maintien de la source lumineuse au sein d'un réflecteur. La présente invention propose plus particulièrement un dispositif projecteur, et un procédé de fixation associé, dans lequel un occulteur est maintenu sans élément intermédiaire qui interviendrait dans le maintien de la source lumineuse. L'occulteur comporte en outre un pied de maintien, constituant un moyen de fixation intégré.

A cet effet, l'invention propose essentiellement un dispositif projecteur pour véhicule automobile, comportant :
- une source lumineuse ;
- un élément réflecteur au sein duquel est disposée la source lumineuse, ledit réflecteur étant de forme courbe terminée par un culot au niveau duquel est ménagé un orifice,
- un élément d'occultation comportant une partie occultante placée au sein du réflecteur pour intercepter des signaux lumineux émis par la source lumineuse, la partie occultante étant prolongée par une partie centrale terminée par un pied de maintien, ledit pied de maintien étant maintenu dans un logement, ménagé sur une face extérieure du réflecteur au niveau de l'orifice, par une pression mécanique exercée entre des parois du logement et le pied de maintien,
caractérisé en ce que le pied de maintien de l'élément d'occultation est constitué d'une première languette (103) utilisée comme clé de verrouillage, et d'une seconde languette (106) comportant une fente d'accrochage (109) pour recevoir la clé de verrouillage.

Le dispositif projecteur selon l'invention peut comporter, en plus des caractéristiques principales qui viennent d'être mentionnées dans le paragraphe précédent, une ou plusieurs caractéristiques supplémentaires parmi les suivantes:
- l'élément d'occultation est une pièce monobloc.
- l'orifice est de forme circulaire complétée par une échancrure en regard de laquelle est ménagé le logement ;
- le logement comporte une partie inférieure présentant une ouverture traversée par la partie centrale de l'élément d'occultation ;
- la seconde languette est terminée par au moins une patte de fixation, chaque patte de fixation étant rabattue sur une face inférieure du logement, prolongeant une face intérieure du réflecteur, pour réaliser un blocage axial de l'élément d'occultation sur le réflecteur;
- la seconde languette de fixation est terminée par une première patte de fixation et une seconde patte de fixation ;
- la première patte de fixation et la seconde patte de fixation sont disposées de part et d'autre de la partie centrale de l'élément d'occultation, la première patte de fixation et la seconde patte de fixation se rejoignant au niveau d'une base de la seconde languette de fixation placée en butée contre une partie plane de la seconde languette pour maintenir la clé de verrouillage dans une position horizontale ;
- l'élément d'occultation est réalisé en alusi (marque déposée) ;
- la partie centrale de l'élément d'occultation est constituée d'un premier flanc et d'un second flanc, au moins un des flancs présentant un retour pour rigidifier ladite partie centrale ;
- le premier flanc et le deuxième flanc sont solidarisés par des moyens de fixation.

La présente invention se rapporte également à un véhicule automobile équipé d'un dispositif projecteur comportant les caractéristiques principales, éventuellement complétées par une ou plusieurs caractéristiques supplémentaires, qui viennent d'être mentionnées.

La présente invention se rapporte également à un procédé de fixation d'un élément d'occultation sur un dispositif projecteur, ledit projecteur comportant une source lumineuse, un élément réflecteur au sein duquel est disposée la source lumineuse, ledit réflecteur étant de forme courbe terminée par un culot au niveau duquel est ménagé un orifice,
caractérisé en ce qu'il comporte les différentes étapes consistant à :
- ménager, sur une face extérieure du réflecteur au niveau de l'orifice, un logement destiné à recevoir l'élément d'occultation;
- installer l'élément d'occultation, comportant une partie occultante prolongée par une partie centrale terminée par un pied de maintien, au sein du dispositif projecteur en bloquant le pied de maintien dans le logement, une pression mécanique exercée entre des parois du logement et le pied de maintien assurant le blocage de l'élément d'occultation.

Le procédé selon l'invention peut comporter, en plus des caractéristiques principales qui viennent d'être mentionnées dans le paragraphe précédent, une ou plusieurs caractéristiques supplémentaires parmi les suivantes :
- le procédé comporte l'étape supplémentaire consistant à, lors de l'étape d'installation de l'élément d'occultation, insérer une clé de verrouillage dans une fente d'accrochage pour provoquer un écartement latéral du pied de maintien pour assurer la pression mécanique entre les parois du logement et le pied de maintien, le pied de maintien étant constitué d'une première languette, réalisant la clé de verrouillage, et d'une seconde languette comportant notamment la fente d'accrochage dans laquelle est insérée la clé de verrouillage ;
- le procédé comporte l'étape consistant à rabattre, au cours de l'étape d'insertion de la clé de verrouillage dans la fente d'accrochage, au moins une patte de fixation, située à une extrémité de la seconde languette, sur une face inférieure du logement, prolongeant une face intérieure du réflecteur, pour réaliser un blocage axial de l'élément d'occultation ;
- le procédé comporte l'étape consistant à, préalablement à l'étape d'installation de l'élément d'occultation au sein du dispositif projecteur, positionner le pied de maintien en regard du logement en faisant passer le pied de maintien au travers de l'orifice ménagé dans le culot du réflecteur.
- le procédé comporte l'étape consistant à, préalablement à l'étape d'installation de l'élément d'occultation au sein du dispositif projecteur, positionner le pied de maintien en regard du logement en faisant passer la partie occultante au travers de l'orifice ménagé dans le culot du réflecteur.

L'invention et ses différentes applications seront mieux comprises à la lecture de la description qui suit et à l'examen des figures qui l'accompagnent.

### BREVE DESCRIPTION DES FIGURES

Celles-ci ne sont présentées qu'à titre indicatif et nullement limitatif de l'invention. Les figures montrent :
- à la figure 1, une représentation plane d'un exemple d'élément d'occultation intervenant dans l'invention ;
- à la figure 2, une représentation schématique de l'élément d'occultation de la figure 1 une fois plié ;
- à la figure 3, une représentation détaillée du pied de maintien de l'élément d'occultation des figures précédentes ;
- à la figure 4, une première vue d'un logement ménagé dans un réflecteur pour recevoir l'élément d'occultation montré aux figures précédentes ;
- à la figure 5, une deuxième vue du logement de la figure 4 ;
- à la figure 6, une représentation schématique d'une première possibilité de positionnement de l'élément d'occultation des figures 1 à 3 dans le logement des figures 4 et 5 ;
- à la figure 7, une représentation schématique d'une deuxième possibilité de positionnement de l'élément d'occultation des figures 1 à 3 dans le logement des figures 4 et 5 ;
- à la figure 8, une représentation schématique de l'élément d'occultation des figures 1 à 3 prêt à être bloqué dans le logement des figures 4 et 5 ;
- à la figure 9, une représentation schématique d'une première étape d'un exemple de mise en oeuvre du procédé de fixation selon l'invention ;
- à la figure 10, une première vue de l'élément d'occultation des figures 1 à 3 fixé sur un réflecteur ;
- à la figure 11, une deuxième vue de l'élément d'occultation des figures 1 à 3 fixé sur un réflecteur.

### DESCRIPTION DES FORMES DE RÉALISATION PRÉFÉRÉES DE L'INVENTION

Les différents éléments apparaissant sur plusieurs figures auront gardé, sauf précision contraire, la même référence.

La figure 1 montre une représentation plane d'un élément d'occultation 100 - ou occulteur - apte à être utilisé dans un dispositif projecteur selon l'invention. Avantageusement, l'occulteur 100 constitue une pièce monobloc, réalisée dans un matériau unique, par exemple l'inox, matériau malléable, ou l'alusi (marque déposée) ; ce dernier matériau est constitué d'une superposition de couches d'aluminium et d'acier souple et présente des caractéristiques thermiques particulièrement adaptées à son utilisation au sein des dispositifs projecteurs de véhicules automobiles. L'occulteur 100 peut donc être fabriqué simplement par découpe de plaques d'un matériau, puis plié pour adopter sa forme définitive, montrée à la figure 2. Aucune opération de moulage ou d'assemblage de différentes pièces n'est nécessaire dans l'exemple illustré pour réaliser l'occulteur 100.

L'occulteur 100 est constitué notamment d'une partie occultante 101, dont la forme aplatie est approximativement rectangulaire ; après pliage de l'occulteur 100, la partie occultante 101 constitue un cylindre ou un cône qui, placé dans une position appropriée au sein d'un dispositif projecteur, permet d'intercepter certains signaux lumineux non utiles à la fonction réalisée par le dispositif projecteur. Lorsque la partie occultante 101, pliée, est conique, sa forme aplatie n'est pas rigoureusement rectangulaire, mais légèrement trapézoïdale. La partie occultante 101 est prolongée par une partie centrale 102, formée par la juxtaposition d'un premier flanc 104 et d'un second flanc 105, qui s'étendent de part et d'autre de - et approximativement perpendiculairement à - un même côté décrivant une longueur du rectangle définissant la partie occultante 101 dans sa forme aplatie. La juxtaposition des flancs 104 et 105 peut être complétée par des moyens de solidarisation desdits flancs pour sceller leur association. Au moins un des flancs 104 ou 105 présente un retour 107, formant un angle droit avec le flanc considéré, afin de rigidifier la partie centrale 102. Le retour 107 est obtenu par pliage du premier flanc 104 et/ou du second flanc 105.

Le premier flanc 104 et le second flanc 105 sont respectivement prolongés par une première languette 103 et par une seconde languette 106, dont la réunion, par pliage de l'occulteur 100, constitue un pied de maintien 108 dudit l'occulteur. La première languette 103 supporte une clé de verrouillage 113, dont le rôle le sera décrit plus loin ; la seconde languette 106 comporte une fente d'accrochage 109, destinée à recevoir un ergot 110 disposé à une extrémité de la clé de verrouillage 113, et se termine par une première patte de fixation 111 et une seconde patte de fixation 112 parallèles et de dimensions identiques. Les pattes de fixation 111 et 112 présentent notamment des extrémités 115 destinées à être pliées, comme montré à la figure 3. La première patte de fixation 111 et la seconde patte de fixation 112 se rejoignant au niveau d'une base 114 de la seconde languette de fixation 106, ladite base servant de support aux pattes de fixation.

L'occulteur 100 montré à la figure 1 est, comme déjà mentionné, destiné à être plié pour adopter une forme tridimensionnelle montrée à la figure 2. A cet effet, on peut par exemple réaliser un certain nombre de rainures sur l'occulteur 100 dans sa forme aplatie. Notamment, le pliage de la première languette 103 et de la seconde languette 106 doit être réalisé de telle sorte que, une fois la partie occultante 101 et la partie centrale 102 placées dans leur forme tridimensionnelle, les deux languettes 103 et 106 puissent se rabattre l'une vers l'autre, comme montré à la figure 3, le pliage de la première languette 103 consistant en un repli sur elle-même selon une première direction 300, et le pliage de la seconde languette 106 consistant en un repli sur elle-même selon une deuxième direction 301, de façon à amener la clé de verrouillage 113 à proximité immédiate de la fente d'accrochage 109.

La forme de l'occulteur 100 montrée à la figure 2 correspond à la forme tridimensionnelle qu'il doit adopter pour être amené dans une position dans laquelle il est prêt à être fixé sur un réflecteur. Un tel réflecteur apparaît aux figures 4 à 11. Il comprend essentiellement une face intérieure 700, visible à la figure 7, et une face extérieure 400, partiellement visible notamment à la figure 4. La face intérieure 700 est essentiellement constituée d'une surface réfléchissante, ou miroir, dont la fonction est de réfléchir des signaux lumineux produits par une source lumineuse non représentée pour obtenir un faisceau recherché.

Le réflecteur représenté est de forme courbe ; sa face intérieure 700 est concave ; il présente un culot au niveau duquel est ménagé un orifice 401, utilisé notamment pour la mise en place de l'élément occultant 100 et de la source lumineuse, et pour l'alimentation électrique de cette dernière. Dans l'exemple représenté, l'orifice 401 a une forme circulaire complétée par une échancrure, ladite échancrure étant surplombée au moins partiellement par un logement 402 destiné à recevoir et à maintenir l'occulteur 100. Le logement 402 est, dans l'exemple représenté, constitué d'une première paroi latérale 403 et d'une seconde paroi latérale 404, dont la hauteur est orientée parallèlement à l'axe optique du dispositif projecteur, l'axe optique étant la direction d'éclairage principal du dispositif considéré; les parois 403 et 404 comportent chacune une partie principale qui s'étendent parallèlement en direction de la partie circulaire de l'orifice 401, chaque partie principale étant complétée, au niveau de son extrémité la plus proche de ladite partie circulaire, par une partie complémentaire formant un retour perpendiculaire à la partie principale à laquelle elle est associée.

Les deux parois 403 et 404 sont ainsi symétriques l'une de l'autre par rapport à un plan comprenant l'axe optique du dispositif projecteur. Elles ne se rejoignent cependant pas, un espace étant préservé entre les deux parties complémentaires. La première paroi 403 et la seconde paroi 404 sont complétées respectivement par un premier plancher 405 et un second plancher 406, obstruant partiellement l'échancrure de l'orifice 401, mais en préservant une ouverture 407 qui est utilisée pour laisser passer la partie centrale 102 de l'occulteur 100. Les planchers 405 et 406, qui constituent une partie inférieure du logement 402, présentent notamment une face inférieure 408, visible à la figure 5, qui prolonge la face intérieure 700 du réflecteur, dans la mesure où la face inférieure 408 est visible quand le réflecteur est regardé de face.

Avantageusement, les parois et planchers qui constituent le logement 402, sont entièrement réalisés dans la face externe 400 du réflecteur. Ainsi, aucune opération de fixation du logement 402 sur le réflecteur n'est nécessaire. Le logement 402 est ainsi fabriqué au moment de l'opération de démoulage du réflecteur, dans un matériau identique à celui constituant le réflecteur, par exemple un matériau thermodurcissable. L'orientation des éléments constitutifs du logement 402 est telle que sa présence ne complique pas la fabrication du moule ; notamment, il n'est pas nécessaire d'introduire des tiroirs dans le moule utilisé.

Les figures 6 et 7 illustrent le fait que l'occulteur 100 peut être amené de deux façons différentes dans la position montrée à la figure 8, qui correspond à l'occulteur 100, plié selon la représentation des figures 2 et 3, et placé dans le logement 402 avant une opération de verrouillage du pied de maintien 108. La première façon, montrée à la figure 7, consiste à faire passer l'occulteur 100 par l'intérieur du réflecteur ; dans un tel cas, c'est le pied de maintien 108 qui traverse l'orifice 401. La deuxième façon, montrée à la figure 6, consiste à faire passer l'occulteur 100 par l'extérieur du réflecteur; dans un tel cas, c'est la partie occultante 101 qui traverse l'orifice 401. Une tel choix de montage est rendu possible grâce notamment à l'absence de la couronne de fixation pour maintenir l'occulteur 100.

Une fois l'occulteur 100 amené dans le logement 402, une opération de verrouillage intervient dans l'exemple représenté. Dans d'autres exemples selon l'invention, on prévoit des dimensions de pied de maintien et des positionnements des parois du logement 402 parfaitement adaptées pour qu'une introduction en force de l'occulteur - dont le pied de maintien est moins complexe que celui représenté sur les figures décrites- dans le logement 402 suffise afin de garantir une pression mécanique suffisante, entre lesdites parois et le pied de maintien, pour immobiliser l'occulteur 100.

L'opération de verrouillage est illustrée aux figures 9 à 11. Elle consiste à poursuivre le mouvement de pliage 300 de la première languette 103 pour introduire l'ergot 110 de la clé de verrouillage 113 dans la fente d'accrochage 109 de la seconde languette 106. Une fois cette introduction réalisée, un appui sur la clé de verrouillage 113 entraîne une poursuite du mouvement de pliage 301 de la seconde languette 106 jusqu'à ce que la base 114, située à l'extrémité de la seconde languette 106, extrémité d'où partent les pattes de fixation 111 et 112, arrive en butée contre l'extrémité opposée de la seconde languette 106, ladite extrémité opposée constituant une zone plane reposant au moins partiellement sur les parois 403 et 404. Avantageusement, on prévoit qu'une telle mise en butée corresponde à une position horizontale de la clé de verrouillage 113. On obtient ainsi un point de compression maximal du pied de maintien 108, son écartement étant alors maximal. Un tel écartement garantit une pression mécanique suffisante, entre les parois du logement 402 et le pied de maintien 108, pour immobiliser l'occulteur 100, et pour le bloquer de façon suffisante pour qu'il ne bouge pas lors de l'apparition de phénomènes vibratoires. Le blocage latéral, c'est à dire selon des directions contenues dans un plan perpendiculaire à l'axe optique, de l'occulteur 100 est ainsi obtenu. Le blocage latéral est illustré par des flèches 302 et 303 visibles à la figure 10.

La poursuite du mouvement de pliage 301 de la seconde languette 106 jusqu'à l'arrivée en butée de la base 114 contre l'extrémité, du côté du flanc 105, de la seconde languette 106 provoque dans le même temps le passage des extrémités pliées 115 des pattes de fixation 111 et 112 sous les planchers 405 et 406 du logement 402. Les extrémités pliées 115 sont ainsi mises en appui sur la face inférieure 408 des planchers 405 et 406, assurant ainsi un blocage axial, c'est à dire parallèle à l'axe optique, de l'occulteur 100.

## Revendications

1. Dispositif projecteur pour véhicule automobile, comportant:
- une source lumineuse ;
- un élément réflecteur au sein duquel est disposée la source lumineuse, ledit réflecteur étant de forme courbe terminée par un culot au niveau duquel est ménagé un orifice (401), le dispositif projecteur comportant un élément d'occultation (100) comportant une partie occultante (101) placée au sein du réflecteur pour intercepter des signaux lumineux émis par la source lumineuse, la partie occultante étant prolongée par une partie centrale (102) terminée par un pied de maintien (108), ledit pied de maintien étant maintenu dans un logement (402), ménagé sur une face extérieure (400) du réflecteur au niveau de l'orifice, par une pression mécanique exercée entre des parois (403 ;404) du logement et le pied de maintien, **caractérisé en ce que** le pied de maintien de l'élément d'occultation est constitué d'une première languette (103) utilisée comme clé de verrouillage, et d'une seconde languette (106) comportant une fente d'accrochage (109) pour recevoir la clé de verrouillage.

2. Dispositif projecteur selon la revendication précédente **caractérisé en ce que** l'élément d'occultation est une pièce monobloc.

3. Dispositif projecteur selon l'une au moins des revendications précédentes **caractérisé en ce que** l'orifice est de forme circulaire complétée par une échancrure en regard de laquelle est ménagé le logement.

4. Dispositif projecteur selon l'une au moins des revendications précédentes **caractérisé en ce que** le logement comporte une partie inférieure présentant une ouverture (407) traversée par la partie centrale de l'élément d'occultation.

5. Dispositif projecteur selon la revendication précédente **caractérisé en ce que** la seconde languette est terminée par au moins une patte de fixation (111 ;112), chaque patte de fixation étant rabattue sur une face inférieure (408) du logement, prolongeant une face intérieure (700) du réflecteur, pour réaliser un blocage axial de l'élément d'occultation sur le réflecteur.

6. Dispositif projecteur selon la revendication précédente **caractérisé en ce que** la seconde languette de fixation est terminée par une première patte de fixation (111) et une seconde patte de fixation (112).

7. Dispositif projecteur selon la revendication précédente **caractérisé en ce que** la première patte de fixation et la seconde patte de fixation sont disposées de part et d'autre de la partie centrale de l'élément d'occultation, la première patte de fixation et la seconde patte de fixation se rejoignant au niveau d'une base (114) de la seconde languette de fixation placée en butée contre une partie plane de la seconde languette pour maintenir la clé de verrouillage dans une position horizontale.

8. Dispositif projecteur selon l'une au moins des revendications précédentes **caractérisé en ce que** l'élément d'occultation est réalisé en alusi (marque déposée).

9. Dispositif projecteur selon l'une au moins des revendications précédentes **caractérisé en ce que** la partie centrale de l'élément d'occultation est constituée d'un premier flanc (104) et d'un second flanc (105), au moins un des flancs présentant un retour (107) pour rigidifier ladite partie centrale.

10. Dispositif projecteur selon la revendication précédente **caractérisé en ce que** le premier flanc et le deuxième flanc sont solidarisés par des moyens de fixation.

11. Véhicule automobile équipé d'un dispositif projecteur selon l'une au moins des revendications précédentes.

12. Procédé de fixation d'un élément d'occultation (100) sur un dispositif projecteur, ledit projecteur comportant une source lumineuse, un élément réflecteur au sein duquel est disposée la source lumineuse, ledit réflecteur étant de forme courbe terminée par un culot au niveau duquel est ménagé un orifice (401),
**caractérisé en ce qu**'il comporte les différentes étapes consistant à :
- ménager, sur une face extérieure (400) du réflecteur au niveau de l'orifice, un logement (402) destiné à recevoir l'élément d'occultation;
- installer l'élément d'occultation, comportant une partie occultante (101) prolongée par une partie centrale (102) terminée par un pied de maintien (108), au sein du dispositif projecteur en bloquant le pied de maintien dans ledit logement, une pression mécanique exercée entre des parois (403 ; 404) du logement et le pied de maintien assurant le blocage de l'élément d'occultation.

13. Procédé selon la revendication précédente **caractérisé en ce qu'**il comporte l'étape supplémentaire consistant à, lors de l'étape d'installation de l'élément d'occultation, insérer une clé de verrouillage (113) dans une fente d'accrochage (109) pour provoquer un écartement latéral du pied de maintien pour assurer la pression mécanique entre les parois du logement et le pied de maintien, le pied de maintien étant constitué d'une première languette (103), réalisant la clé de verrouillage, et d'une seconde languette (106) comportant notamment la fente d'accrochage dans laquelle est insérée la clé de verrouillage.

14. Procédé selon la revendication précédente **caractérisé en ce qu**'il comporte l'étape consistant à rabattre, au cours de l'étape d'insertion de la clé de verrouillage dans la fente d'accrochage, au moins une patte de fixation (111 ;112), située à une extrémité de la seconde languette, sur une face inférieure du logement prolongeant une face intérieure(700) du réflecteur pour réaliser un blocage axial de l'élément d'occultation

15. Procédé selon l'une au moins des revendications 12 à 14 **caractérisé en ce qu**'il comporte l'étape consistant à, préalablement à l'étape d'installation de l'élément d'occultation au sein du dispositif projecteur, positionner le pied de maintien en regard du logement en faisant passer le pied de maintien au travers de l'orifice ménagé dans le culot du réflecteur.

16. Procédé selon l'une au moins des revendications 12 à 14 **caractérisé en ce qu**'il comporte l'étape consistant à, préalablement à l'étape d'installation de l'élément d'occultation au sein du dispositif projecteur, positionner le pied de maintien en regard du logement en faisant passer la partie occultante au travers de l'orifice ménagé dans le culot du réflecteur.

## Claims

1. Headlight device for a motor vehicle, comprising:
- a source of light;
- a reflector element within which the source of light is disposed, the said reflector having a curved form which ends in a cap at the level of which an aperture (401) is provided, the headlight device comprising an occulting element (100) comprising an occulting part (101) which is placed within the reflector in order to intercept light signals emitted by the source of light, the occulting part being extended by a central part (102) which ends in a retention foot (108), the said retention foot being retained in a receptacle (402) which is provided on an outer surface (400) of the reflector at the level of the aperture, by means of mechanical pressure which is exerted between the walls (403; 404) of the receptacle and the retention foot, **characterised in that** the foot for retention of the occulting element consists of a first tongue (103) which is used as a locking key, and a second tongue (106) comprising a fastening slot (109) to receive the locking key.

2. Headlight device according to the preceding claim, **characterised in that** the occulting element is a piece in a single part.

3. Headlight device according to at least one of the preceding claims, **characterised in that** the aperture has a circular form completed by a cut-out opposite which the receptacle is provided.

4. Headlight device according to at least one of the preceding claims, **characterised in that** the receptacle comprises a lower part which has an opening (407) through which the central part of the occulting element passes.

5. Headlight device according to the preceding claim, **characterised in that** the second tongue ends in at least one securing lug (111; 112), each securing lug being folded back onto a lower surface (408) of the receptacle, extending an inner surface (700) of the reflector, in order to carry out axial locking of the occulting element on the reflector.

6. Headlight device according to the preceding claim, **characterised in that** the second securing tongue ends in a first securing lug (111) and a second securing lug (112).

7. Headlight device according to the preceding claim, **characterised in that** the first securing lug and the second securing lug are disposed on both sides of the central part of the occulting element, the first securing lug and the second securing lug joining at the level of a base (114) of the second securing tongue which is placed such as to abut a flat part of the second tongue, in order to retain the locking key in a horizontal position.

8. Headlight device according to at least one of the preceding claims, **characterised in that** the occulting element is made of Alusi (registered trade mark).

9. Headlight device according to at least one of the preceding claims, **characterised in that** the central part of the occulting element consists of a first flank (104) and a second flank (105), at least one of the flanks having a return (107) in order to strengthen the said central part.

10. Headlight device according to the preceding claim, **characterised in that** the first flank and the second flank are rendered integral by securing means.

11. Motor vehicle equipped with a headlight device according to at least one of the preceding claims.

12. Method for securing an occulting element (100) onto a headlight device, the said headlight comprising a source of light, a reflector element within which the source of light is disposed, the said reflector having a curved form which ends in a cap, at the level of which an aperture (401) is provided,
**characterised in that** it comprises the different steps consisting of:
- providing on an outer surface (400) of the reflector, at the level of the aperture, a receptacle (402) which is designed to receive the occulting element;
- installing the occulting element, comprising an occulting part (101) extended by a central part (102) which ends in a retention foot (108), within a headlight device, by locking the retention foot in the said receptacle, mechanical pressure exerted between walls (403; 404) of the receptacle and the retention foot assuring the locking of the occulting element.

13. Method according to the preceding claim, **characterised in that** it comprises the additional step consisting, during the step of installation of the occulting element, of inserting a locking key (113) in a fastening slot (109) in order to give rise to lateral spacing of the retention foot so as to provide the mechanical pressure between the walls of the receptacle and the retention foot, the retention foot consisting of a first tongue (103) which forms the locking key, and of a second tongue (106) comprising in particular the fastening slot in which the locking key is inserted.

14. Method according to the preceding claim, **characterised in that** it comprises the step, during the step of insertion of the locking key in the fastening slot, consisting of folding back at least one securing lug (111; 112), which is situated at one end of the second tongue, onto a lower surface of the receptacle which extends an inner surface (700) of the reflector, in order to carry out axial locking of the occulting element.

15. Method according to at least one of claims 12 to 14, **characterised in that** it comprises the step, before the step of installation of the occulting element in the headlight device, consisting of positioning the retention foot opposite the receptacle, by passing the retention foot through the aperture provided in the reflector cap.

16. Method according to at least one of claims 12 to 14, **characterised in that** it comprises the step, before the step of installation of the occulting element in the headlight device, consisting of positioning the retention foot opposite the receptacle, by passing the occulting part through the aperture provided in the cap of the reflector.

## Patentansprüche

1. Kraftfahrzeugscheinwerfer, mit:
- einer Lichtquelle;
- einem Reflektorelement, in dessen Höhlung die Lichtquelle angeordnet ist, wobei der Reflektor eine gekrümmte Form hat, die in einem Sockel endet, auf dessen Höhe eine Öffnung (401) ausgebildet ist, wobei der Scheinwerfer ein Abschattungselement (100) umfasst, mit einem abschattenden Teil (101), der in der Höhlung des Reflektors platziert ist, um von der Lichtquelle ausgesandte Lichtsignale abzuschirmen, wobei der abschattende Teil durch einen in einem Haltefuß (108) endenden mittleren Teil (102) verlängert ist, wobei der Haltefuß in einer auf einer Außenseite (400) des Reflektors auf Höhe der Öffnung ausgebildeten Aufnahme (402) durch einen zwischen den Wänden (403; 404) der Aufnahme und dem Haltefuß ausgeübten mechanischen Druck gehalten wird,
**dadurch gekennzeichnet, dass** der Haltefuß des Abschattungselements von einer als Verriegelungsstecker verwendeten ersten Zunge (103) und einer zweiten Zunge (106) mit einem Steckschlitz (109) zur Aufnahme des Verriegelungssteckers gebildet ist.

2. Scheinwerfer nach dem vorhergehenden Anspruch,
**dadurch gekennzeichnet, dass** das Abschattungselement ein einstückig ausgebildetes Teil ist.

3. Scheinwerfer nach wenigstens einem der vorhergehenden Ansprüche,
**dadurch gekennzeichnet, dass** die Öffnung eine runde Form hat, die durch einen Ausschnitt ergänzt ist, gegenüber dem die Aufnahme ausgebildet ist.

4. Scheinwerfer nach wenigstens einem der vorhergehenden Ansprüche,
**dadurch gekennzeichnet, dass** die Aufnahme einen unteren Teil umfasst, der eine Öffnung (407) aufweist, die von dem mittleren Teil des Abschattungselements durchquert wird.

5. Scheinwerfer nach dem vorhergehenden Anspruch,
**dadurch gekennzeichnet, dass** die zweite Zunge in wenigstens einer Befestigungslasche (111; 112) endet, wobei jede Befestigungslasche auf eine Unterseite (408) der Aufnahme umgeschlagen ist, die eine Innenseite (700) des Reflektors verlängert, um das Abschattungselement auf dem Reflektor axial zu arretieren.

6. Scheinwerfer nach dem vorhergehenden Anspruch,
**dadurch gekennzeichnet, dass** die zweite Befestigungszunge in einer ersten Befestigungslasche (111) und einer zweiten Befestigungslasche (112) endet.

7. Scheinwerfer nach dem vorhergehenden Anspruch,
**dadurch gekennzeichnet, dass** die erste Befestigungslasche und die zweite Befestigungslasche beiderseits des mittleren Teils des Abschattungselements angeordnet sind, wobei die erste Befestigungslasche und die zweite Befestigungslasche auf Höhe einer Basis (114) der zweiten Befestigungszunge zusammentreffen, die gegen ein ebenes Teil der zweiten Zunge anschlagend angeordnet ist, um den Verriegelungsstecker in einer horizontalen Stellung zu halten.

8. Scheinwerfer nach wenigstens einem der vorhergehenden Ansprüche,
**dadurch gekennzeichnet, dass** das Abschattungselement aus Alusi (eingetragene Marke) ausgeführt ist.

9. Scheinwerfer nach wenigstens einem der vorhergehenden Ansprüche,
**dadurch gekennzeichnet, dass** der mittlere Teil des Abschattungselements von einem ersten Seitenteil (104) und einem zweiten Seitenteil (105) gebildet ist, wobei wenigstens eines der Seitenteile einen Umschlag (107) zur Versteifung des mittleren Teils aufweist.

10. Scheinwerfer nach dem vorhergehenden Anspruch,
**dadurch gekennzeichnet, dass** das erste Seitenteil und das zweite Seitenteil durch Befestigungsmittel miteinander fest verbunden sind.

11. Kraftfahrzeug, ausgestattet mit einem Scheinwerfer nach wenigstens einem der vorhergehenden Ansprüche.

12. Verfahren zum Befestigen eines Abschattungselements (100) an einem Scheinwerfer, wobei der Scheinwerfer eine Lichtquelle und ein Reflektorelement umfasst, in dessen Höhlung die Lichtquelle angeordnet ist, wobei der Reflektor eine gekrümmte Form hat, die in einem Sockel endet, auf dessen Höhe eine Öffnung (401) ausgebildet ist,
**dadurch gekennzeichnet, dass** es die verschiedenen Schritte umfasst, die bestehen aus:
- Ausbilden einer zur Aufnahme des Abschattungselements bestimmten Aufnahme (402) auf einer Außenseite (400) des Reflektors auf Höhe der Öffnung;
- Anbringen des Abschattungselements mit einem abschattenden Teil (101), der durch einen in einem Haltefuß (108) endenden mittleren Teil (102) verlängert ist, im Scheinwerfer durch Arretieren des Haltefußes in der Aufnahme, wobei die Arretierung des Abschattungselements durch einen zwischen den Wänden (403; 404) der Aufnahme und dem Haltefuß ausgeübten mechanischen Druck erfolgt.

13. Verfahren nach dem vorhergehenden Anspruch,
**dadurch gekennzeichnet, dass** es den zusätzlichen Schritt umfasst, der darin besteht, beim Anbringen des Abschattungselements einen Verriegelungsstecker (113) in einen Steckschlitz (109) einzuführen, um ein seitliches Auseinanderspreizen des Haltefußes zu bewirken, um den mechanischen Druck zwischen den Wänden der Aufnahme und dem Haltefuß zu gewährleisten, wobei der Haltefuß von einer ersten, den Verriegelungsstecker bildenden Zunge (103) und einer zweiten, insbesondere den Steckschlitz, in den der Verriegelungsstecker eingeführt wird, aufweisenden Zunge (106) gebildet ist.

14. Verfahren nach dem vorhergehenden Anspruch,
**dadurch gekennzeichnet, dass** es den Schritt umfasst, der darin besteht, wenigstens eine an einem Ende der zweiten Zunge gelegene Befestigungslasche (111; 112) beim Einführen des Verriegelungssteckers in den Steckschlitz auf eine Unterseite der Aufnahme umzuschlagen, die eine Innenseite (700) des Reflektors verlängert, um das Abschattungselement auf dem Reflektor axial zu arretieren.

15. Verfahren nach wenigstens einem der Ansprüche 12 bis 14,
**dadurch gekennzeichnet, dass** es den Schritt umfasst, der darin besteht, vor dem Anbringen des Abschattungselements in der Höhlung des Scheinwerfers den Haltefuß gegenüber der Aufnahme zu positionieren, wobei der Haltefuß durch die in dem Sockel des Reflektors ausgebildete Öffnung hindurchgeführt wird.

16. Verfahren nach wenigstens einem der Ansprüche 12 bis 14,
**dadurch gekennzeichnet, dass** es den Schritt umfasst, der darin besteht, vor dem Anbringen des Abschattungselements in der Höhlung des Scheinwerfers den Haltefuß gegenüber der Aufnahme zu positionieren, wobei der abschattende Teil durch die in dem Sockel des Reflektors ausgebildete Öffnung hindurchgeführt wird.
